# EUROPÄISCHE PATENTSCHRIFT

(11) **EP 2 884 870 B1**
(45) Veröffentlichungstag und Bekanntmachung des Hinweises auf die Patenterteilung: **30.05.2018**
(21) Anmeldenummer: 13750685.3
(22) Anmeldetag: 14.08.2013
(51) Int. Cl.: A47B 88/90

(54) **ADAPTEREINRICHTUNG FÜR EINEN SCHUBKASTEN**
ADAPTER DEVICE FOR A DRAWER
DISPOSITIF ADAPTATEUR POUR TIROIR

(30) Priorität: 17.08.2012 DE 102012107572
(43) Veröffentlichungstag der Anmeldung: 24.06.2015
(73) Patentinhaber: Paul Hettich GmbH & Co. KG, 32278 Kirchlengern (DE)
(72) Erfinder: HERZOG, Roman, 49080 Osnabrück (DE); MEYER, Bernd, 32469 Petershagen (DE); MERTES, Rolf, 32107 Bad Salzuflen (DE); STOFFEL, Andreas, 31675 Bückeburg (DE)
(74) Vertreter: Specht, Peter
(86) Internationale Anmeldenummer: PCT/EP2013/067041
(87) Internationale Veröffentlichungsnummer: WO 2014/027047

(56) Entgegenhaltungen:
- WO-A1-03/105631
- DE-A1-102010 036 706
- DE-A1-102010 036 712
- DE-U1- 9 318 382
- DE-U1-202009 005 203

## Beschreibung

Die Erfindung betrifft eine Adaptereinrichtung die einen Auflageschenkel zur Auflage eines Schubkastenbodens aufweist.

Es ist bekannt, für die Verbindung wenigstens eines Zargenelements mit einem Schubkastenboden eine oder mehrere metallische Adaptereinrichtungen vorzusehen. Diese Adaptereinrichtungen werden an dem Zargenelement montiert und weisen einen Auflageschenkel auf, der mit Befestigungskrallen für die Befestigung des Schubkastenbodens versehen ist. Die Adaptereinrichtungen können - nach dem Stand der Technik, aber auch erfindungsgemäß - alternativ auch selbst ein integraler Bestandteil des Zargenelementes sein und dienen derart zur Verbindung mit dem Schubkastenboden.

In der EP 1 513 429 B1 ist als Adaptereinrichtung ein Verbindungsbauteil mit einem Anlagesteg und einem Auflageschenkel für den Schubkastenboden beschrieben, wobei dessen Auflageschenkel aus zwei zueinander höhenversetzten Schenkelabschnitten besteht. In der Montagestellung liegt die Unterseite des Schubkastenbodens an dem gegenüber dem Anlagesteg ferneren äußeren Auflageschenkelabschnitt an. Im Übergangsbereich zwischen den beiden Schenkelabschnitten ist eine langgestreckte schmale Ausstanzung vorgesehen, wobei am Rand dieser Ausstanzung zwei benachbarte parallele Befestigungskrallen nach oben in Richtung des zu montierenden Schubkastenbodens vortreten. Diese Befestigungskrallen sind aus dem ursprünglich im Ausstanzungsbereich befindlichen Material des Verbindungsbauteils ausgestanzt und bilden somit einen integralen Bestandteil des Auflageschenkels. Im Bereich ihrer freien Enden sind die Befestigungskrallen jeweils gegensinnig abgeschrägt, so dass sie spitz zulaufen. Bei der Montage werden sie in formschlüssigen Eingriff in die Unterseite des Schubkastenbodens eingepresst.

Da die Befestigungskrallen relativ scharfkantig ausgebildet sind und gegenüber der Fläche der Auflageschenkel hervorstehen, besteht bei unsachgemäßer Handhabung die Gefahr, dass bei der Montage Beschädigungen der Bodenplatten auftreten. Des Weiteren soll die Festigkeit der Verbindung der Befestigungskrallen zum Schubkasten erhöht werden.

Aus der DE 93 03 903 ist ein Schubkasten mit einer Schubkastenzarge und einem Schubkastenboden bekannt. Die Schubkastenzarge ist mit einer Adaptereinrichtung mit einem Auflageschenkel versehen, aus dem Lappen herausgearbeitet sind, die mit Krallen versehen sind. Die Krallen sind dabei paarförmig ausgebildet mit zwei Zacken, die sich beim Einpressen in den Schubkastenboden auseinanderspreizen und sich widerhakenartig im Material des Schubkastenbodens verankern. Der Lappen wird durch horizontale Schlitze, die einseitig offen sind, im Auflageschenkel gebildet. Auch hier sind die Krallen relativ scharfkantig.

In der EP 0 888 737 A1 ist eine Schubkastenzarge beschrieben, der eine Adaptereinrichtung zugeordnet ist, welche einen horizontalen Auflageschenkel aufweist. Aus dem horizontalen Auflageschenkel sind mehrere Lappen mit einer nach oben gerichteten Kralle ausgestanzt. Die Kralle ist hier jeweils an der Seite der Lappen angeordnet und weist eine Knickkante auf. Die Lappen sind in der Längsrichtung des Auflagesteges ausgerichtet. Da auch hier der Lappen und die Kralle sehr scharfkantig ausgebildet sind, ist eine hohe Verletzungsgefahr gegeben. Zudem verkratzen die Möbelteile sehr leicht bei der Montage. Darüber hinaus knicken die an dem Lappen seitlich angeordneten Krallen beim Eintreiben in die Bodenpatte an ihrer Knickkante häufig ein, so dass eine sichere Befestigung der Bodenpatte nicht immer gewährleistet ist.

In der DE 10 2010 036 712 A1 ist eine Adaptereinrichtung für eine Schubkastenzarge beschrieben, bei der an einer Seite eines ebenfalls horizontal ausgerichteten Auflageschenkels Krallenstege in Richtung des Schubkastenbodens nach oben umgebogen sind. Auch hier verbleiben nach dem Umbiegen der Krallenstege seitlich der Umbiegungen scharfe Ränder, die zu einem Verkratzen der Möbelteile führen können.

Der Erfindung liegt daher die Aufgabe zugrunde, die Adaptereinrichtung der gattungsgemäßen Art so weiterzuentwickeln, dass eine sichere Fixierung des Schubkastenbodens an der zugeordneten Schubkastenzarge sichergestellt werden kann, bei welcher insbesondere die Gefahr eines Zerkratzens von Möbelteilen weiter minimiert ist.

Außerdem befasst sich die Erfindung mit der Aufgabe, die Montage eines Schubkastens zu vereinfachen.

Diese Aufgabe wird durch den Gegenstand des Anspruchs 1 gelöst.

Durch diese Ausbildung der Befestigungskrallen wird die Gefahr eines Verkratzens der Bodenplatte bei der Montage verringert und die Verletzungsgefahr deutlich reduziert.

Eine konvexe Rückenkontur der Befestigungskralle gewährleistet vor dem Einpressen in den Boden, dass scharfe Kanten, die ggf. auch mit Schneidgraten versehen sind, die Oberflächen nicht berühren, auf denen der Adapter zur Anlage kommt.

Nach dem Einpressen steht vorzugsweise und vorteilhaft die Rückenkontur nicht über die Unterseite des Auflageschenkels hervor.

Zur Vermeidung von Beschädigungen des Schubkastenbodens ist vorzugsweise und vorteilhaft eine napfförmige Kontur in Richtung zum Schubkastenboden aus dem Auflageschenkel gezogen.

Die Krallenstege sind aus dem Auflageschenkel quer zur Auszugsrichtung, vorzugsweise und wiederum vorteilhaft aus dem Boden-Auflageabschnitt der napfförmigen Kontur, ausgestellt.

Die Krallenstege sind vorzugsweise mit dem zur Schubkastenmitte hin liegenden Rand des Auflageschenkels verbunden.

Beim Eindringen der Krallen in den Schubkastenboden erfolgt durch die Verschwenkung der Krallenstege eine Verschiebebewegung, die den Abstand zwischen der Stirnseite des Bodens gegenüber dem Anlagesteg verringert und die Stirnseite des Bodens gegenüber dem Anlagesteg zur Anlage bringt. Die Verbindung mit dem Randabschnitt des Auflageschenkels ermöglicht beim Erreichen der Anlage am Anlagesteg ein Ausweichen des Randabschnittes in Richtung zur Schubkastenmitte hin, so dass auch bei der Gewährung der üblichen Fertigungstoleranzen eine Anlage des Bodens am Anlagesteg erzielt wird.

Der Auflageschenkel weist in Auszugsrichtung in den Randbereichen Buckel auf, die entgegen der Richtung der napfförmigen Kontur ausgestellt sind.

Weitere vorteilhafte Ausbildungen der Erfindung finden sich in den Unteransprüchen.

Außerdem wird die Erfindung durch einen Schubkasten mit den Merkmalen des Anspruchs 15 gelöst.

Zwei Ausführungsbeispiele der Erfindung werdend nachfolgend anhand der beigefügten Zeichnungen beschrieben. Es zeigen:
- Figur 1: eine perspektivische Darstellung einer zur Verbindung eines Schulkastenbodens mit einer Zargenelements vorgesehenen Adaptereinrichtung;
- Figur 2: einen Ausschnitt aus Fig.1;
- Figur 3: eine Draufsicht auf die Adaptereinrichtung aus Fig.1;
- Figur 4: eine Schnittansicht der Adaptereinrichtung bezogen auf die Schnittlinie I-I in Fig. 3;
- Figur 5a: eine vergrößerte Darstellung der Ansicht aus Fig. 4;
- Figur 5b: eine vergrößerte Ansicht auf eine Befestigungskralle in Blickrichtung II in Fig. 3;
- Figur 5c, 5d: jeweils Abbildungen der Bewegungsabfolge beim Einbringen der Befestigungskralle in einen Schubkastenboden;
- Figur 6: eine perspektivische Darstellung in einer Draufsicht eines ersten Ausführungsbeispiels der erfindungsgemäßen Adaptereinrichtung;
- Figur 7: eine perspektivische Darstellung der Unterseite der Adaptereinrichtung aus Fig. 6;
- Figur 8: eine Schnittansicht gesehen in Richtung der Pfeile C-C in Fig. 6;
- Figur 9: eine vergrößerte Darstellung des Ausschnitts im Kreis A in Fig. 6;
- Fig. 10: eine vergrößerte Darstellung des Ausschnitts im Kreis B in Fig. 7;
- Fig. 11: eine perspektivische Darstellung in einer Draufsicht eines zweiten Ausführungsbeispiels der erfindungsgemäßen Adaptereinrichtung;
- Figur 12: eine perspektivische Darstellung der Unterseite der Adaptereinrichtung aus Fig. 11;
- Figur 13: eine Schnittansicht gesehen in Richtung der Pfeile C-C in Fig. 11;
- Figur 14: eine vergrößerte Darstellung des Ausschnitts im Kreis A in Fig. 11;
- Figur 15: eine vergrößerte Darstellung des Ausschnitts im Kreis B in Fig. 12.

Die Figuren 1 bis 15 zeigen eine Adaptereinrichtung 1 für die Verbindung eines Zargenelements mit einem Schubkastenboden (B, dargestellt) beispielsweise in Fig. 5c, d) bzw. für die Befestigung eines Schubkastenbodens B an einem Zargenelement. Die Adaptereinrichtung kann auch einen integralen Teil des Zargenelements darstellen (hier nicht gezeigt).

Das oder die Zargenelement(e) bildet/bilden jeweils eine Seitenwand des Schubkastens aus. Es können eine oder mehrere Adaptereinrichtungen 1 für eine Schubkastenzarge vorgesehen sein. An einem Schubkasten sind vorzugsweise an zwei parallelen Seiten eines oder mehrere derartiger Zargenelemente mit einer oder mehreren Adaptereinrichtungen angeordnet.

Die Adaptereinrichtung 1 ist vorzugsweise aus einem Metallblech gefertigt und weist einen Montageabschnitt zum Aufsetzen des Zargenelements mit einem U-förmigen Querschnitt mit einer Stegwand 2 und zwei Seitenwandabschnitten 3, 4 auf.

Die Seitenwandabschnitte 3, 4 sind vorzugsweise von der Stegwand in einem Winkel derart abgebogen, dass sie im Wesentlichen der Innenkontur des Zargenelementes angepasst sind.

Der Seitenwandabschnitt 4 ist derart ausgebildet, dass er zumindest teilweise im Bereich des Schubkastenbodens B liegt, wobei hier auch vorteilhaft die Verbindungsbereiche mit der zur Schubkastenmitte gelegenen Seite des Zargenelementes angeordnet sind, dann vorzugsweise lotrecht ausgeführt (siehe Figur 6).

Dadurch kann die Seitenwand des Schubkastenbodens, die üblicherweise rechtwinklig zur Bodenoberfläche B ausgeführt ist, dicht an der Innenkontur des Zargenelementes zur Anlage kommen, wenn der Schubkastenboden beim Verbinden mit der Adaptereinrichtung an das Zargenelement oder das Zargenelement an den Schubkastenboden herangeführt werden kann.

An den unteren Rand des einen Seitenwandabschnitts 4 schließt sich ein streifenförmiger, rechtwinklig zum Seitenwandabschnitt 4 abgebogener Auflageschenkel 5 an, der dazu ausgelegt ist, dass auf ihn im Bereich eines Auflageabschnittes 19 auf einer Auflagefläche A die Unterseite einer hier nicht dargestellten Bodenplatte in der Montagestellung aufgelegt ist.

Hierzu ist innerhalb des Auflageschenkels 5 der Auflageabschnitt 19 ausgebildet, der nach Art einer länglichen, in dem Eckbereich abgerundet ausgebildeten, napfartigen Erhebung aus dem Material des Auflageschenkels 5 geformt ist. Gegenüber einer über die gesamte Länge des Auflageschenkels sich erstreckenden durchgehenden Erhebung ergibt sich durch die napfartige Erhebung der Vorteil, dass eine weitere Versteifung des Auflageschenkels auch quer zur Längserstreckung erreicht wird.

Der Auflageabschnitt 19 steht etwas, vorzugsweise um 0,3 bis 5 mm, über die Ebene A5 des Auflageschenkels 5 (siehe Fig. 5a) in Richtung des aufzulegenden Schubkastenbodens vor und bildet die Auflagefläche A aus. Da er abgerundete Kanten aufweist und vorzugsweise abgerundete Ecken, wird insoweit bereits die Gefahr eines Zerkratzens des Schubkastenbodens beim Aufsetzen auf den Auflageschenkel 5 verringert.

Der Auflageabschnitt 19 erstreckt sich nahezu über die gesamte Länge des Auflageschenkels 5 und dessen gesamte Breite und kann insbesondere vorteilhaft und einfach durch einen pressenden Umformprozess ausgebildet werden.

Der Auflageschenkel 5 ist im Bereich des Auflageabschnitts 19 mit wenigstens einer oder mehreren, hier zwei Fenstern in Form von Ausstanzungen 6, 7 versehen, die umfangsgeschlossen ausgebildet sind. Die Ausstanzungen 6, 7 liegen hier vorteilhaft insgesamt im Auflageschenkel 19 und grenzen damit direkt an die Auflagefläche A an. Die Ausstanzungen haben vorzugsweise in Draufsicht im Wesentlichen eine T-Form.

Innerhalb der Ausstanzungen 6, 7 werden beim Ausstanzen Krallenstege 8 (auch Verbindungsstege genannt) stehengelassen, die quer oder jedenfalls im Wesentlichen quer zur Auszugsrichtung Z des Schubkastens orientiert sind und die mit einem vom unteren Rand des Seitenabschnitts 4 abgewandt liegenden (bzw. im montierten Zustand zur Schubkastenmitte hin liegenden) Randabschnitt 9 des Auflageschenkels 5 im Bereich des Auflageabschnitts 19 verbunden sind.

Dies hat den Vorteil, dass ein Schubkastenboden beim Einpressen der Befestigungskrallen an die Zarge bzw. die Adaptereinrichtung 1 herangezogen wird, indem nach dem Eindringen der einen, zwei oder mehreren Zacken 12,13 der Befestigungskralle 11 beim Verschwenken der Schubkastenboden in Richtung zum Seitenwandabschnitt 4 oder dieser zum Schubkastenboden hin verschoben wird, je nachdem welches der zu verbindenden Teile während der Montage festgelegt ist (siehe Figur 5c).

Die Krallenstege 8 sind gegenüber der Auflagefläche A des Auflageabschnittes 19 des streifenförmigen Auflageschenkels 5 nach unten gebogen und weisen vorteilhafterweise eine bogenförmige, konvex gewölbte Rückenkontur auf. Um die Wölbung der Krallenstege 8 noch zu verstärken, ist eine Ausnehmung 10, die parallel zum Randabschnitt 9 verläuft, innerhalb der Krallenstege 8 vorgesehen, so dass die Krallenstege vorzugsweise in zwei Bereichen mit dem übrigen Auflageschenkel verbunden sind. Derart sind die Krallenstege 8 in sich beweglich und ihre Krallen besonders gut in einen Schubkastenboden B (bzw. eine Bodenplatte) einbringbar (siehe auch Fig. 5d).

Durch die bogenfömige, gewölbte Rückenkontur der Krallenstege 8, die in Fig. 5 deutlich erkennbar ist, wird einerseits die Verletzungsgefahr durch die Krallenstege beim Montieren minimiert und es kann auch ein Verkratzen von Möbelflächen vermieden werden.

Die Krallenstege 8 verlaufen in einer Biegung an der von der Auflagefläche abgewandten Seite des Auflageabschnittes nach unten und gehen an ihren Enden in eine Befestigungskralle 11 zum Eingriff in den Schubkastenboden B über, die senkrecht oder nahezu senkrecht zur Auflageebene A ausgerichtet ist, die aber im Auslieferungszustand vor der Montage noch nicht ganz bis an die Auflageebene A heranreicht. Die Krallenstege erstrecken sich von dem vom Schenkel 4 abgewandten Rand der Ausstanzungen 6, 7 in Richtung des Schenkels 4 in die Ausstanzungen 6, 7 hinein.

Die Befestigungskralle 11 weist dazu vorzugsweise einen, zwei oder mehrere Zacken 12,13 auf.

Vorzugsweise liegen die freien Enden der Zacken 12, 13 im nicht montierten Zustand vor dem Auflegen des Schubkastens zwischen der Ebene A5 des Auflageschenkels 5 und der Ebene, in welcher die Auflagefläche A liegt. Hier zeigt sich ein besonderer Vorteil der Erhebung 19, da sie die Möglichkeit bietet, die Enden der Krallen vorzugsweise in dem vorstehend definierten Bereich anzuordnen.

Besonders bevorzugt wird die Ausführung mit zwei Zacken 12, 13, insbesondere derart, dass die sich gegenüberliegenden Seiten der beiden Zacken 12, 13 einen stumpfen Winkel α einschließen. Die Außenkanten stehen parallel zueinander und lotrecht zur Bodenfläche, d.h. die Breite der Befestigungskralle 11 ist über den Bereich, der in den Schubkastenboden eindringen wird, vor dem Einpressen konstant, wobei die Außenkanten lotrecht zum Schubkastenboden ausgerichtet sind (siehe Figur 5b, 5c).

Die Zacken 12, 13 liegen vor der Montage unterhalb der Ebene der Auflagefläche A des Auflageabschnittes des Auflageschenkels 5, vorzugsweise zwischen den Ebenen A und A5.

Beim Eindringen der Befestigungskrallen 11 in den Schubkastenboden - beispielsweise in einer Montagestation mit einem senkrecht zur Ebene des Schubkastenbodens B bewegten Druckstück D - bewegen sich die Befestigungskrallen 11 nach oben (Siehe Fig. 5c) in den Schubkastenboden B und es verspreizen sich die Zacken 12, 13 der Befestigungskrallen 11 gleichzeitig nach außen (siehe Fig. 5d).

Der Winkel α zwischen den Zacken 12, 13 vergrößert sich somit, wenn die Krallen 11 mit ihren Zacken 12, 13 sich in den Schubkastenboden einpressen. Es kommt dabei vorteilhaft zu einem widerhakenartigen Festlegen der Krallen 12, 13 in dem Material des Schubkastenbodens, indem sich die Breite Befestigungskralle 11 vom Zackengrund bis zu den Spitzen vergrößert (siehe wiederum Fig. 5d, welche gestrichelt die Position der Befestigungskrallen nach dem Eindringen in den Schubkastenboden veranschaulicht).

In einer zweiten Ausführungsform, die in den Figuren 11 bis 15 dargestellt ist, ist eine ballige oder sickenförmige Einformung 14 im Krallensteg 8 vorgesehen, die zu einer Versteifung der durch die Ausnehmung 10 entstandenen Brücke 15 im Krallensteg 8 führt. Hierdurch kann die Aufspreizung der Zacken 12, 13 noch weiter unterstützt werden, da die erforderlichen Wiederausreißkräfte erhöht werden.

Um auch eine Befestigung des Schubkastenbodens mittels einer anderen Befestigungsmöglichkeit, wie beispielsweise einer Schraubverbindung, vorzusehen, sind in den Auflageschenkel 5 ferner vorzugsweise Bohrungen 16 eingestanzt. Hierdurch ist eine zusätzliche Verbindung des Schubkastenbodens mit der Adaptereinrichtung 1 möglich. Es kann auch vorgesehen sein, nur diese Art der Verbindung vorzusehen. Da die Befestigungszacken 12, 13 unterhalb der Auflagefläche des Auflageschenkels 5 angeordnet sind, stören sie bei der Montage mittels einer Schraubverbindung nicht und zerkratzen auch nicht den Boden.

Liegt nun ein Adaptereinrichtung 1 mit seiner Unterseite auf einem Möbelstück oder einer anderen ebenen Oberfläche auf, so berührt der in Fig. 8 und Fig. 13 im Schnitt dargestellte Krallensteg 8 diese andere ebene Oberfläche nur punktförmig. Hierdurch können Verkratzungen an Möbelstücken oder anderen ebenen Oberflächen wirksam verhindert werden. Da die Zacken 12, 13 der Befestigungskrallen 11 unterhalb der Auflagefläche des Auflageschenkels 5 liegen, kommt es auch nicht zu einem Verkratzen der Bodenplatte, wenn diese während der Montage in eine Montagestellung gebracht wird. Des Weiteren ist die Verletzungsgefahr minimiert, da die Zacken 12, 13 unterhalb der Auflagenfläche angeordnet sind.

Um auch bei einem schrägen Aufsetzen der Adaptereinrichtung 1 auf eine andere ebene Oberfläche ein Verkratzen zu vermeiden, ist oder sind an der Unterseite des Auflageschenkels 5 eine oder mehrere kugelsegmentartige, beispielsweise halbkugelartige Buckel 17 ausgebildet, die beispielsweise durch ein Einpressen ausgeformt werden.

Vorzugsweise sind mehrere, insbesondere vier der Buckel 17 jeweils in den Ecken der Unterseite des Auflageschenkels 5 der Adaptereinrichtung 1 in Bereichen außerhalb des Auflageabschnittes 19 vorgesehen. Beim schrägen Aufsetzen auf eine andere ebene Oberfläche kommt es somit immer nur zu einer punktförmigen Berührung des Auflageschenkels 5, so dass die Gefahr von Beschädigungen der anderen ebenen Oberfläche gering ist.

Nach dem Eindrücken der Befestigungskrallen 11 in die Bodenplatte ist der Krallensteg zur Ebene der Auflagefläche A hin bewegt worden. Diese Ebene ist jedoch von dem umlaufenden Randbereich 18 des Auflageschenkels 5 beabstandet, was der napfartige Auflageabschnitt bewirkt. Weil die Buckel 17 entgegengesetzt zur Richtung der Auflagefläche A aus der Ebene A5 an der Unterseite des Auflageschenkels 5 ausgeformt sind, ergibt sich ein relativ großer Bereich, indem die eingedrückten Krallenstege 8 berührungsfrei zu einer ebenen Oberfläche angeordnet werden können, die von mindestens drei Buckeln aufgespannt wird, die durch an einer oder mehrerer mit dem Boden montierten Adaptereinrichtungen, angeordnet sind. Das bedeutet, dass relativ große Höhentoleranzen innerhalb des hier beschriebenen Bereiches (von Unterseite des Schubkastenbodens bis zur Buckelhöhe) beim Eindrücken der Befestigungskrallen zugelassen werden können, ohne dass Berührungen der eingedrückten Krallenstege, die zum Verkratzen führen können, an Ebenen unterhalb der Buckel erfolgen.

Da die Buckel 17 in den Ecken des Auflageschenkels 5 und damit in den Randbereich 18 eingeformt sind, steht bei einem Aufsetzen einer mit den Adaptereinrichtungen 1 verbundenen Bodenplatte auf einer Unterlage oder einem Möbelstück diese auf den Buckeln 17, so dass auch im montierten Zustand nahezu punktförmige Berührungsstellen gegeben sind.

Da die Krallenstege 8 der Adaptereinrichtung 1 quer zur Auszugsrichtung des Schubkastens angeordnet sind, wird ein Verschieben des Schubkastenbodens in Auszugsrichtung Z beim Eintreiben der Zacken 12, 13 der Befestigungskrallen 11 vermieden und eine passgenaue Montage gewährleistet. Darüber hinaus wird durch die Krallenstege 8 ein Hebelarm geschaffen, so dass für das Eintreiben der Zacken 12, 13 der Befestigungskrallen 11 in eine Bodenplatte eine relativ geringe Kraft erforderlich ist. Hierdurch wird die Montage erleichtert und eine präzise Positionierung der Adaptereinrichtung 1 an der Bodenplatte ermöglicht.

### Bezugszeichenliste

- 1: Adaptereinrichtung
- 2: Stegwand
- 3: Seitenwandabschnitt
- 4: Seitenwandabschnitt
- 5: Auflageschenkel
- 6: Ausstanzung
- 7: Ausstanzung
- 8: Krallensteg
- 9: Randabschnitt
- 10: Ausnehmung
- 11: Befestigungskralle
- 12: Zacke
- 13: Zacke
- 14: Einformung
- 15: Brücke
- 16: Bohrung
- 17: Buckel
- 18: Randbereich
- 19: Auflageabschnitt
- A: Auflagefläche
- A5: Ebene
- D: Druckstück
- B: Boden
- Z: Auszugsrichtung

## Patentansprüche

1. Adaptereinrichtung, die zumindest einen Auflageschenkel (5) für eine Auflage eines Schubkastenbodens (B) aufweist, wobei aus dem Material des Auflageschenkels (5) einer oder mehrere Krallenstege (8) mit einer oder mehreren Befestigungskrallen (11) mit einem oder mehreren Zacken (12, 13) herausgeformt sind, welche mit dem Schubkastenboden verbindbar sind, wobei die Krallenstege (8) derart in sich gebogen sind, dass die Zacken (12, 13) vor der Montage unterhalb einer Auflagefläche (A) für den Schubkastenboden an der von der Auflagefläche (A) abgewandten Seite des Auflageschenkels (5) liegen, wobei die Krallenstege (8) innerhalb umfangsgeschlossener Ausstanzungen (6, 7) quer zur Längserstreckung des Auflageschenkels (5) ausgerichtet und bogenförmig mit einer konvexen Rückenkontur ausgebildet sind, **dadurch gekennzeichnet, dass** die Krallenstege (8) bei Aufliegen der Adaptereinrichtung (1) mit ihrer Unterseite auf einem Möbelstück oder einer anderen ebenen Oberfläche das Möbelstück oder diese andere ebene Oberfläche nur punktförmig berühren.

2. Adaptereinrichtung nach Anspruch 1, **dadurch gekennzeichnet, dass** sie ferner zur Verbindung mit einem Zargenelement oder als integraler Bestandteil eines Zargenelements ausgestaltet ist.

3. Adaptereinrichtung nach Anspruch 1 oder 2, **dadurch gekennzeichnet, dass** die Adaptereinrichtung (1) aus einem Metallblech gefertigt ist und einen ersten Abschnitt mit einem U-förmigen Querschnitt aufweist, wobei sich an den unteren Rand eines Seitenwandabschnitts (4) rechtwinklig abgebogen der Auflageschenkel (5) anschließt.

4. Adaptereinrichtung nach einem der vorstehenden Ansprüche, **dadurch gekennzeichnet, dass** innerhalb des Auflageschenkels (5) wenigstens ein Auflageabschnitt (19) ausgebildet ist, der nach Art einer napfartigen Erhebung als Einpressung aus dem Material des Auflageschenkels (5) geformt ist und dass die den Auflageabschnitt (19) bildende Erhebung eine längliche Kontur aufweist.

5. Adaptereinrichtung nach einem der vorstehenden Ansprüche 1 bis 3, **dadurch gekennzeichnet, dass** innerhalb des Auflageschenkels (5) wenigstens ein als Erhebung gebildeter Auflageabschnitt (19) ausgebildet ist, wobei die den Auflageabschnitt (19) bildende Erhebung eine längliche Kontur aufweist.

6. Adaptereinrichtung nach Anspruch 4 oder 5, **dadurch gekennzeichnet, dass** die Krallenstege (8) aus dem Auflageschenkel (5) quer zu dessen Längserstreckung aus dem Auflageabschnitt (19), insbesondere der napfförmigen Erhebung, ausgestellt sind.

7. Adaptereinrichtung nach einem der Ansprüche 3 bis 6, **dadurch gekennzeichnet, dass** die Krallenstege (8) mit dem von dem Seitenwandabschnitt (4) entfernt liegenden Rand des Auflageschenkels (5) verbunden sind, insbesondere derart, dass beim Eindringen der Befestigungskralle(n) in den Schubkastenboden (B) durch die Verschwenkung der Krallenstege eine Verschiebebewegung erfolgt, die den Abstand zwischen der Stirnseite des Schubkastenbodens (B) gegenüber dem Seitenwandabschnitt (4) verringert und vorzugsweise eine Stirnseite des Schubkastenbodens (B) gegenüber dem Seitenwandabschnitt (4) zur Anlage bringt.

8. Adaptereinrichtung nach einem der Ansprüche 4 bis 7, **dadurch gekennzeichnet, dass** die den Auflageabschnitt (19) bildende Erhebung an einer oder mehrerer ihrer Kanten abgerundet ausgebildet ist und/oder dass die den Auflageabschnitt (19) bildende Erhebung in einem oder mehreren Eckbereichen abgerundet ausgebildet ist.

9. Adaptereinrichtung nach einem der Ansprüche 4 bis 8, **dadurch gekennzeichnet, dass** die den Auflageabschnitt (19) bildende Erhebung etwas, vorzugsweise um 1 bis 4 mm, über die Ebene (A5) des Auflageschenkels (5) vorsteht und dass sie die Auflagefläche (A) für den Schubkastenboden ausbildet/aufweist.

10. Adaptereinrichtung nach einem der Ansprüche 4 bis 9, **dadurch gekennzeichnet, dass** die Krallenstege (8) an der von der Auflagefläche (A) abgewandt liegenden Seite des Auflageabschnittes (19) zunächst in einer Biegung verlaufen und dass sie an ihren Enden in die Befestigungskralle (11) zum Eingriff in den Schubkastenboden übergehen, die eine oder mehrere Zacken aufweist, die senkrecht oder nahezu senkrecht zur Auflageebene A ausgerichtet sind, die aber in einem Zustand vor der Montage noch nicht ganz bis an die Auflageebene (A) heranreichen.

11. Adaptereinrichtung nach einem oder mehreren der Ansprüche 3 bis 10, **dadurch gekennzeichnet, dass** der oder die Krallensteg(e) (8) am Rand der Fenster des Auflageschenkels (5) mit diesem verbunden sind und/oder dass der oder die Krallensteg(e) (8) mit einem vom unteren Rand des Seitenabschnitts (4) abgewandt liegenden Randabschnitt (9) des Auflageschenkels (5) im Bereich des Auflageabschnitts (19) verbunden sind.

12. Adaptereinrichtung nach einem oder mehreren der vorhergehenden Ansprüche, **dadurch gekennzeichnet, dass** der wenigstens eine Krallensteg (8) mit einer Ausnehmung (10) versehen ist und/oder dass die freien Enden der Zacken im nicht montierten Zustand zwischen der Ebene (A5) des Auflageschenkels (5) und der Ebene liegen, in welcher die Auflagefläche (A) liegt.

13. Adaptereinrichtung nach einem oder mehreren der vorhergehenden Ansprüche, **dadurch gekennzeichnet, dass** die Befestigungskralle (11) jeweils mit einem Paar der Zacken (12, 13) versehen sind, deren gegenüberliegende Seiten einen stumpfen Winkel α ausbilden, wobei die Breite der Befestigungskralle 11 über den Bereich, der in den Schubkastenboden eindringen wird, vor dem Einpressen konstant und lotrecht zur Auflagefläche (A) des Auflageabschnitts (19) ausgerichtet ist und sich beim Eingreifen in den Schubkastenboden auseinanderspreizt.

14. Adaptereinrichtung nach einem oder mehreren der vorhergehenden Ansprüche, **dadurch gekennzeichnet, dass**
- der oder die Krallensteg(e) (8) eine ballige oder sickenförmige Einformung (14) aufweisen und/oder
- dass einer oder mehrere Buckel (17) neben dem Auflageabschnitt (19) im Auflageschenkels (5) ausgebildet sind, wobei vorzugsweise der Auflageschenkel (5) in Auszugsrichtung in den Randbereichen einen oder mehrere Buckel (17) aufweist, die entgegen der Richtung der napfförmigen Kontur ausgestellt sind
- und/oder dass im Auflageschenkel (5) ferner eine oder mehrere Schraubbohrungen (16) ausgebildet sind.

15. Schubkasten mit wenigstens einer Adaptereinrichtung nach einem oder mehreren der Ansprüche 1 bis 14.

## Claims

1. An adapter device, which has at least one supporting leg (5) for supporting a drawer bottom (B), wherein one or more claw webs (8) having one or more fastening claws (11) having one or more tines (12, 13) are formed out of the material of the supporting leg (5), which are connectable to the drawer bottom, wherein the claw webs (8) are bent per se such that the tines (12, 13) are located before the assembly below a supporting surface (A) for the drawer bottom on the side of the supporting leg (5) facing away from the supporting surface (A), wherein the claw webs (8) are aligned within peripherally closed punch-outs (6, 7) transversely to the longitudinal extension of the supporting leg (5) and are implemented as arced having a convex back contour, **characterized in that**, when the adapter device (1) rests with its lower side on a furniture part or another level surface, the claw webs (8) only touch the furniture part or this other level surface in a punctiform manner.

2. The adapter device according to Claim 1, **characterized in that** it is furthermore embodied for connection to a frame element or as an integral component of a frame element.

3. The adapter device according to Claim 1 or 2, **characterized in that** the adapter device (1) is manufactured from a metal plate and has a first section having a U-shaped cross section, wherein the supporting leg (5) adjoins the lower edge of a side wall section (4) bent over perpendicularly.

4. The adapter device according to one of the preceding claims, **characterized in that** at least one supporting section (19) is implemented inside the supporting leg (5), which is shaped like a bowl-like protrusion as a pressed-in area out of the material of the supporting leg (5), and the protrusion forming the supporting section (19) has an elongated contour.

5. The adapter device according to one of preceding Claims 1 to 3, **characterized in that** at least one supporting section (19) formed as a protrusion is implemented inside the supporting leg (5), wherein the protrusion forming the supporting section (19) has an elongated contour.

6. The adapter device according to Claim 4 or 5, **characterized in that** the claw webs (8) are erected out of the supporting leg (5) transversely to a pullout direction out of the supporting section (19), in particular the bowl-shaped protrusion.

7. The adapter device according to one of Claims 3 to 6, **characterized in that** the claw webs (8) are connected to the edge of the supporting leg (5) located remote from the side wall section (4), in particular such that during the penetration of the fastening claw(s) into the drawer bottom (B), a displacement movement is performed by the pivoting of the claw webs, which reduces the distance between the end side of the drawer bottom (B) in relation to the side wall section (4) and preferably brings an end side of the drawer bottom (B) into contact in relation to the side wall section (4).

8. The adapter device according to one of Claims 4 to 7, **characterized in that** the protrusion forming the supporting section (19) is implemented as rounded on one or more of its edges, and/or the protrusion forming the supporting section (19) is implemented as rounded in one or more corner regions.

9. The adapter device according to one of Claims 4 to 8, **characterized in that** the protrusion forming the supporting section (19) protrudes somewhat, preferably 1 to 4 mm, beyond the plane (A5) of the supporting leg (5) in the direction of the drawer bottom, and it implements/has the supporting surface (A) for the drawer bottom.

10. The adapter device according to one of Claims 4 to 9, **characterized in that** the claw webs (8), at the side of the supporting section (19) located facing away from the supporting surface (A), firstly extend in a bend, and they merge at their ends into the fastening claw (11) for the engagement in the drawer bottom, which has one or more tines, which are aligned perpendicularly or nearly perpendicularly to the supporting plane A, but do not yet extend entirely up to the supporting plane (A) in a state before the assembly.

11. The adapter device according to one or more of Claims 3 to 10, **characterized in that** the claw web(s) (8) is/are connected to the supporting leg at the edge of the window of the supporting leg (5), and/or the claw web(s) (8) is/are connected to an edge section (9), which is located facing away from the bottom edge of the lateral section (4), of the supporting leg (5) in the region of the supporting section (19).

12. The adapter device according to one or more of the preceding claims, **characterized in that** the at least one claw web (8) is provided with a recess (10), and/or the free ends of the tines are located in the non-assembled state between the plane (A5) of the supporting leg (5) and the plane in which the supporting surface (A) is located.

13. The adapter device according to one or more of the preceding claims, **characterized in that** the fastening claws (11) are each provided with a pair of the tines (12, 13), the opposing sides of which form an obtuse angle α, wherein the width of the fastening claws 11 over the region which will penetrate into the drawer bottom is constant before the pressing in and is aligned perpendicularly to the supporting surface (A) of the supporting section (19) and spread apart during the engagement in the drawer bottom.

14. The adapter device according to one or more of the preceding claims, **characterized in that**
- the claw web(s) (8) has/have a crowned or bead-shaped formation (14), and/or
- one or more bumps (17) are implemented adjacent to the supporting section (19) in the supporting leg (5), wherein preferably the supporting leg (5) has one or more bumps (17) in the pullout direction in the edge regions, which are erected opposite to the direction of the bowl-shaped contour,
- and/or furthermore one or more screw boreholes (16) are implemented in the supporting leg (5).

15. A drawer having at least one adapter device according to one or more of Claims 1 to 14.

## Revendications

1. Dispositif adaptateur présentant au moins un bras d'appui (5) pour l'appui d'un fond de tiroir (B), dans lequel sont formées à partir du matériau du bras d'appui (5) une ou plusieurs barrettes en griffe (8) avec une ou plusieurs griffes de fixation (11) munies d'une ou plusieurs dents (12, 13), qui peuvent être reliées au fond de tiroir, les barrettes en griffe (8) étant repliées de telle façon que les dents (12, 13) se trouvent, avant le montage, en dessous d'une surface d'appui (A) pour le fond de tiroir sur le côté du bras d'appui (5) tourné à l'opposé du de la surface d'appui (A), les barrettes en griffe (8) étant orientées, à l'intérieur de découpes (6, 7) fermées sur leur circonférence, transversalement par rapport à la longueur du bras d'appui (5) et arquées avec un contour de dos convexe, **caractérisé en ce que** lorsque le dispositif adaptateur (1) repose par sa face inférieure sur un meuble ou une autre surface plane, les barrettes en griffe (8) ne touchent que par points le meuble ou cette autre surface plane.

2. Dispositif adaptateur selon la revendication 1, **caractérisé en ce qu'**il est en outre conformé en vue de l'assemblage avec un élément de châssis ou comme partie intégrante d'un élément de châssis.

3. Dispositif adaptateur selon la revendication 1 ou 2, **caractérisé en ce que** le dispositif adaptateur (1) est fait d'une tôle métallique et présente une première partie avec une section en forme de U, le bras d'appui (5) se raccordant plié à angle droit au bord inférieur d'une partie de paroi latérale (4).

4. Dispositif adaptateur selon l'une des revendications précédentes, **caractérisé en ce qu'**au moins une partie d'appui (19) formée comme une saillie en cuvette par emboutissage à partir du matériau du bras d'appui (5) est formée à l'intérieur du bras d'appui (5) et **en ce que** la saillie formant la partie d'appui (19) présente un contour allongé.

5. Dispositif adaptateur selon l'une des revendications 1 à 3, **caractérisé en ce qu'**au moins une partie d'appui (19) conformée comme une saillie est formée à l'intérieur du bras d'appui (5), la saillie qui forme la partie d'appui (19) présentant un contour allongé.

6. Dispositif adaptateur selon la revendication 4 ou 5, **caractérisé en ce que** les barrettes en griffe (8) sont écartées du bras d'appui (5) transversalement par rapport à sa longueur à partir de la partie d'appui (19), en particulier de la saillie en cuvette.

7. Dispositif adaptateur selon l'une des revendications 3 à 6, **caractérisé en ce que** les barrettes en griffe (8) sont reliées au bord du bras d'appui (5) éloigné de la partie de paroi latérale (4), en particulier de telle sorte que lorsque la ou les griffes de fixation pénètrent dans le fond de tiroir (B), le basculement des barrettes en griffe entraîne une translation qui réduit la distance entre la face d'extrémité du fond de tiroir (B) et la partie de paroi latérale (4) et une face d'extrémité du fond de tiroir (B) vient de préférence reposer vis-à-vis de la partie de paroi latérale (4).

8. Dispositif adaptateur selon l'une des revendications 4 à 7, **caractérisé en ce que** la saillie formant la partie d'appui (19) est arrondie sur un ou plusieurs de ses bords et/ou **en ce que** la saillie formant la partie d'appui (19) est arrondie dans un ou plusieurs de ses coins.

9. Dispositif adaptateur selon l'une des revendications 4 à 8, **caractérisé en ce que** la saillie formant la partie d'appui (19) dépasse légèrement, de préférence de 1 à 4 mm, au-dessus du plan (A5) du bras d'appui (5) et **en ce qu'**elle forme/présente la surface d'appui (A) pour le fond de tiroir.

10. Dispositif adaptateur selon l'une des revendications 4 à 9, **caractérisé en ce que** les barrettes en griffe (8) suivent d'abord une courbure de la partie d'appui (19) sur le côté opposé à la surface d'appui (A) et **en ce qu'**elles se transforment à leurs extrémités en la griffe de fixation (11) destinée à se mettre en prise dans le fond de tiroir, qui présente une ou plusieurs dents perpendiculaires ou presque perpendiculaires au plan d'appui (A) mais qui ne vont pas encore tout à fait jusqu'au plan d'appui (A) dans l'état avant l'assemblage.

11. Dispositif adaptateur selon une ou plusieurs des revendications 3 à 10, **caractérisé en ce que** la ou les barrettes en griffe (8) sont reliées au bras d'appui (5) sur le bord des fenestrations de celui-ci et/ou **en ce que** la ou les barrettes en griffe (8) sont reliées à une partie de bord (9) du bras d'appui (5) écartée du bord inférieur de la partie latérale (4) dans la zone de la partie d'appui (19).

12. Dispositif adaptateur selon une ou plusieurs des revendications précédentes, **caractérisé en ce que** l'au moins une barrette en griffe (8) est munie d'un évidement (10) et/ou **en ce que** les extrémités libres des dents reposent, dans l'état non assemblé, entre le plan (A5) du bras d'appui (5) et le plan dans lequel se trouve la surface d'appui (A).

13. Dispositif adaptateur selon une ou plusieurs des revendications précédentes, **caractérisé en ce que** chaque griffe de fixation (11) est munie d'une paire de dents (12, 13) dont les côtés opposés forment un angle obtus α, la largeur de la griffe de fixation (11) étant constante avant l'enfoncement dans la zone qui va pénétrer dans le fond de tiroir et orientée verticalement par rapport à la surface d'appui (A) de la partie d'appui (19) et se déployant lorsqu'elle se met en prise dans le fond de tiroir.

14. Dispositif adaptateur selon une ou plusieurs des revendications précédentes, **caractérisé en ce que**
- la ou les barrettes en griffe (8) présentent une structure sphérique ou en forme de faucille (14) et/ou
- **en ce qu'**une ou plusieurs bosses (17) sont formées à côté de la partie d'appui (19) dans le bras d'appui (5), le bras d'appui (5) présentant de préférence une ou plusieurs bosses (17) sur les bords dans le sens d'extraction, qui sont orientées en sens inverse du contour en cuvette, et/ou
- **en ce qu'**un ou plusieurs alésages de vissage (16) sont en outre formés dans le bras d'appui (5).

15. Tiroir avec au moins un dispositif adaptateur selon une ou plusieurs des revendications 1 à 14.
